# EUROPÄISCHE PATENTSCHRIFT

(11) **EP 0 596 858 B1**
(45) Veröffentlichungstag und Bekanntmachung des Hinweises auf die Patenterteilung: **03.01.1996**
(21) Anmeldenummer: 93890215.2
(22) Anmeldetag: 03.11.1993
(51) Int. Cl.: F24H 9/12, F24H 1/32

(54) **Gliederheizkessel aus Gussgliedern**
Sectional boiler with cast-iron sections
Chaudière sectionée avec éléments coulés

(30) Priorität: 03.11.1992 AT 2170/92
(43) Veröffentlichungstag der Anmeldung: 11.05.1994
(73) Patentinhaber: MONTFORT BETEILIGUNGSGESELLSCHAFT m.b.H., A-1141 Wien (AT)
(72) Erfinder: Philipp, Thomas, Dipl.-Ing., A-2491 Neufeld/Leitha (AT)
(74) Vertreter: Hübscher, Heiner, Dipl.-Ing.

(56) Entgegenhaltungen:
- EP-A- 0 563 589
- DE-B- 2 734 553
- GB-A- 915 535

## Beschreibung

Die Erfindung bezieht sich auf einen Gliederheizkessel aus Gußgliedern, die jeweils eine untere und eine obere Nabe zur gegenseitigen Wasserraumverbindung aufweisen und von denen ein Gußglied, vorzugsweise das Endglied, mit zwei Wasserwegen zum Vor- und Rücklaufanschluß einer Heizung ausgestattet ist, (siehe Z.B. GB-A-915535).

Solche gußeisernen Gliederheizkessel haben sich vor allem für kleinere und mittlere Heizanlagen bestens bewährt und lassen sich durch die Zahl der aneinandergereihten Gußglieder in ihrer Größe rationell an die jeweiligen Gegebenheiten anpassen. Allerdings besitzen die bekannten Gliederheizkessel für den Heizungsvor- und Rücklauf meist am Endglied lediglich zwei Rohranschlüsse, so daß die Grundausstattung des Heizkessels auch nur einen einzigen Heizkreis umfaßt. Da moderne Heizungsanlagen aus energiewirtschaftlichen Gründen hydraulisch und regelungstechnisch oft in zwei oder mehr Heizkreise getrennt sind, um beispielsweise verschiedene Gebäudebereiche auf unterschiedliche Raumtemperaturen zu heizen oder um verschiedene Heizkörpersysteme, wie Radiatoren, Fußboden- oder Wandheizungsschlangen od. dgl., mit unterschiedlichen Heizwassertemperaturen zu beaufschlagen, müssen daher spezielle Verteilereinrichtungen zwischen dem Heizkessel und den einzelnen Heizkreisen eingesetzt werden. Diese kombinierten Vor- und Rücklaufverteiler sind bisher geschweißte Konstruktionen mit je einer Verteilerkammer für Vor- und Rücklauf und den entsprechenden Rohranschlüssen zum Heizkessel einerseits und zu den Rohrleitungen anderseits und lassen sich nur außerhalb des Heizkessels an einer benachbarten Gebäudewand montieren, wenn sie nicht über die angeschlossenen Rohrleitungen getragen werden sollen. Die bekannten Verteileinrichtungen sind daher mit einem entsprechenden Platzbedarf verbunden und bringen einen beträchtlichen Bauaufwand mit sich, wozu die Notwendigkeit geeigneter Verrohrungen zwischen Kessel- und Verteileranschlüssen mit zusätzlichen Rohrstücken, Bögen, flexiblen Schläuchen u. dgl. kommt, was die Installation und Montage umständlich macht und erschwert.

Der Erfindung liegt demnach die Aufgabe zugrunde, diese Mängel zu beseitigen und einen Gliederheizkessel der eingangs geschilderten Art zu schaffen, der bei aufwandsarmer, platzsparender Konstruktion auf rationelle Weise den Anschluß von ein oder mehr Heizkreisen erlaubt.

Die Erfindung löst diese Aufgabe dadurch, daß die Wasserwege jeweils eine Verteilerkammer mit wenigstens zwei Rohranschlüs-sen bilden und als mitgegossene Teile des Gußgliedes hergestellt sind. Damit wird der Heizkreisverteiler in das Gußglied integriert und es entsteht ein kompakter Gußteil, der neben seiner Funktion als Kesselglied gleichzeitig auch die Funktion eines Heizkreisverteilers übernimmt. Gußglied und Heizkreisverteiler werden in einem gemeinsamen Gießverfahren wirtschaftlich hergestellt und jeder Gliederheizkessel läßt sich mit einem solchen Gußglied von vornherein für den Anschluß zweier oder mehrerer Heizkreise vorbereiten, so daß bedarfsweise ohne Zusatzeinrichtungen und ohne Montagemehraufwand die vorhandenen Heizkreise der Heizungsanlage am Heizkessel angeschlossen werden können. Dazu kommt noch, daß der an dem einen Kesselglied angegossene Verteiler wegen der kompakten Bauweise keiner gesonderten Maßnahmen zur Wärmedämmung bedarf, da er von der Heizkesselisolierung miterfaßt wird, und daß er nicht für sich befestigt zu werden braucht, sondern selbst eine feste Abstützung für die anzuschließende Verrohrung bietet, wodurch er neben der Platzeinsparung auch eine Vereinfachung des Installationsaufwandes erlaubt.

Gehen die Wasserwege von den Nabenbereichen aus und erstrekken sich bis zu den im wesentlichen oberhalb des eigentlichen Gußgliedes liegenden Verteilerkammern, deren Rohranschlüsse in gleicher Höhe, geradlinig und vorzugsweise mit gleichem Abstand nebeneinandergereiht sind, kommt es zu einer sauberen, übersichtlichen Platzaufteilung und einer guten Zugänglichkeit zu den Rohranschlüssen. Darüber hinaus werden durch das unmittelbare Einbinden der Anschlüsse in die Nabenbereiche die Wasserführung innerhalb des Heizkessels und damit der Wirkungsgrad verbessert.

Überlappen sich außerdem die Verteilerkammern seitlich und sind ihre Rohranschlüsse abwechselnd nebeneinandergereiht, liegen die Rohranschlüsse für Vor- und Rücklauf jeweils paarweise nebeneinander und es ist ein direkter Anschluß von handelsüblichen Pumpengruppen mit oder ohne Mischer möglich, was zusätzliche Verrohrungen am Heizkessel erübrigt und die Montage weiter rationalisiert.

In der Zeichnung ist die Erfindung schematisch veranschaulicht, und zwar zeigen Fig. 1 und 2 ein erfindungsgemäßes Gußglied in Vorder- bzw. Rückansicht und die Fig. 3 und 4 dieses Gußglied in Draufsicht bzw. im Vertikalschnitt nach der Linie IV-IV der Fig. 2.

Ein Gußglied 1 bildet einen Hohlraum 2 zur Aufnahme des Heizwassers, wobei eine obere Nabe 3 und eine untere Nabe 4 zur Hohlraumverbindung zweier benachbarter Gußglieder und damit zur Wasserdurchströmung des Heizkessels dienen. Eines der Gußglieder, im dargestellten Ausführungsbeispiel das Endglied 1, weist außerdem zwei Wasserwege 5, 6 zum Anschluß einer nicht weiter dargestellten Heizungsanlage auf.

Die Wasserwege 5, 6 sind Teile des Gußgliedes 1 und umfassen jeweils eine Verteilerkammer 7, 8 mit Rohranschlüssen 9, 10 für zwei oder mehrere Heizkreise der Heizungsanlage. Die Verteilerkammern 7, 8 liegen im wesentlichen oberhalb des eigentlichen Gußgliedes 1 und die Wasserwege 5, 6 erstrecken sich jeweils bis zu einem der Nabenbereiche, wobei die Verteilerkammer 8 für den Rücklauf über den Wasserweg 6 in den Bereich der unteren Nabe 4 und die Verteilerkammer 7 für den Vorlauf über den Wasserweg 5 in den Bereich der oberen Nabe 3 eingebunden sind. Die Verteilerkammern überlappen sich seitlich und ihre Rohranschlüsse 9, 10 sind in gleicher Höhe, geradlinig, mit gleichem Abstand und abwechselnd nebeneinandergereiht, so daß Vor- und Rücklaufanschlüsse 9, 10 paarweise zusammengefaßt sind und auf die Rohranschlüsse übliche, nicht weiter dargestellte Pumpengruppen aufgesetzt werden können.

Durch die mit dem Gußglied 1 integrierten Verteilerkammern 7, 8 ist es möglich, einen Gliederheizkessel von vornherein für den Anschluß mehrerer Heizkreise vorzubereiten, wobei jede Verteilerkammer 7, 8 selbstverständlich mit entsprechend vielen Rohranschlüssen 9, 10 auszustatten ist. Auf rationelle Weise lassen sich so die einzelnen Heizkreise an den Heizkessel anschließen und es kommt zu einer wesentlichen Vereinfachung des Montageaufwandes, zu einer Verringerung des Platzbedarfes und nicht zuletzt zu einer Verbesserung der Wasserführung durch die unmittelbar in die Nabenbereiche eingespeisten Verteilerkammern (7, 8).

## Patentansprüche

1. Gliederheizkessel aus Gußgliedern, die jeweils eine untere und eine obere Nabe (3, 4) zur gegenseitigen Wasserraumverbindung aufweisen und von denen ein Gußglied (1), vorzugsweise das Endglied, mit zwei Wasserwegen (5, 6) zum Vor- und Rücklauranschluß einer Heizung ausgestattet ist, dadurch gekennzeichnet, daß die Wasserwege (5, 6) jeweils eine Verteilerkammer (7, 8) mit wenigstens zwei Rohranschlüssen (9; 10) bilden und als mitgegossene Teile des Gußgliedes (1) hergestellt sind.

2. Gliederheizkessel nach Anspruch 1, dadurch gekennzeichnet, daß die Wasserwege (5, 6) von den Nabenbereichen (3, 4) ausgehen und sich bis zu den im wesentlichen oberhalb des eigentlichen Gußgliedes (1) liegenden Verteilerkammern (7, 8) erstrecken, deren Rohranschlüsse (9, 10) in gleicher Höhe, geradlinig und vorzugsweise mit gleichem Abstand nebeneinandergereiht sind.

3. Gliederheizkessel nach Anspruch 2, dadurch gekennzeichnet, daß sich die Verteilerkammern (7, 8) seitlich überlappen und ihre Rohranschlüsse (9, 10) abwechselnd nebeneinandergereiht sind.

## Claims

1. A sectional boiler made up of cast-iron sections each having a lower collar (3) and an upper collar (4) for connection to the water space, one cast section (1), preferably the end section, being formed with two water passages (5, 6) for forward and return connection to a heating system, characterised in that the water passages (5, 6) each form a distribution chamber (7, 8) with at least two pipe connections (9; 10) and are integrally-cast parts of the cast section (1).

2. A sectional boiler according to claim 1, characterised in that the water passages (5, 6) start from the collar regions (3, 4) and extend to the distribution chambers (7, 8), which are disposed substantially above the actual cast section (1) and the pipe connections (9, 10) of which are aligned at the same height, rectilinearly and preferably at equal intervals.

3. A sectional boiler according to claim 2, characterised in that the distribution chambers (7, 8) overlap at the sides and their pipe connections (9, 10) are alternately disposed in line side by side.

## Revendications

1. Chaudière sectionnée constituée d'éléments moulés, présentant chacun un moyeu inférieur et un moyeu supérieur (3, 4), destinés à assurer une liaison mutuelle des enceintes d'eau et dont un élément moulé (1), de préférence l'élément d'extrémité, est équipé de deux passages d'eau (5, 6), destinés au raccordement d'alimentation et au raccordement de retour d'un chauffage, caractérisée en ce que les passages d'eau (5, 6) constituent chacun une chambre de distribution (7, 8), avec au moins deux raccordements tubulaires (9; 10) et sont fabriqués sous forme de parties, venant de moulage, de l'élément moulé (1).

2. Chaudière sectionnée selon la revendication 1, caractérisée en ce que les passages d'eau (5, 6) partent des zones de moyeu (3, 4) et s'étendent jusqu'aux chambres de distribution (7, 8), situées sensiblement au-dessus de l'élément moulé (1) proprement dit et dont les raccordements tubulaires (9, 10) sont alignés au même niveau, en ligne droite et, de préférence à espacement égal, les uns à côté des autres.

3. Chaudière sectionnée selon la revendication 2, caractérisée en ce que les chambres de distribution (7, 8) se chevauchent latéralement et leurs raccordements tubulaires (9, 10) sont alignées les unes à côté des autres, de façon alternée.
